# EUROPÄISCHE PATENTSCHRIFT

(11) **EP 1 213 800 B1**
(45) Veröffentlichungstag und Bekanntmachung des Hinweises auf die Patenterteilung: **14.07.2004**
(21) Anmeldenummer: 01128708.3
(22) Anmeldetag: 03.12.2001
(51) Int. Cl.: H01R 43/28

(54) **Kabelverarbeitungseinrichtung mit Kabelwechsler**
Cable processing assembly with cable changer
Processeur de câbles avec changement de câble

(30) Priorität: 08.12.2000 EP 00811165
(43) Veröffentlichungstag der Anmeldung: 12.06.2002
(73) Patentinhaber: KOMAX HOLDING AG, 6036 Dierikon (CH)
(72) Erfinder: Erni, Benedikt, Masch.Ing.HTL, 6203 Sempach Station (CH)
(74) Vertreter: Blöchle, Hans

(56) Entgegenhaltungen:
- EP-A- 0 736 928
- EP-A- 0 915 538
- US-A- 4 932 110
- US-A- 6 135 164

## Beschreibung

Die Erfindung betrifft eine Kabelverarbeitungseinrichtung mit Kabelwechsler zum Halten von mehreren Kabeln, wobei das zu verarbeitende Kabel aus den Kabeln des Kabelwechslers wählbar und der Verarbeitung zuführbar ist.

Aus der Anmeldeschrift EP 0 915 538 A2 ist eine Kabelverarbeitungsmaschine mit einer Kabelrichtstation, einer Transportstation, einer Kabelrückzugstation und einem Kabelwechsler bekannt geworden. Die Kabelrichtstation, die Transportstation und die Kabelrückzugstation sind in Kabeltransportrichtung nacheinander angeordnet. Von einer Geraden bzw. von der Kabellängsachse abweichende Kabel mit beispielsweise Krümmungen, Biegungen, Knicken oder dergleichen werden mittels der Kabelrichtstation gerichtet, sodass die Kabel nach dem Durchlauf durch die Richtstation keine Abweichungen senkrecht zur Längsachse mehr aufweisen. Die Transportstation zieht das Kabel durch die Kabelrichtstation und schiebt das gerichtete Kabel zur Kabelrückzugstation und weiter zu einer ausgangsseitigen Kabeldüse. Der Kabelwechsler dient als Kabelzuführeinrichtung und besteht aus einem in vertikaler Richtung verschiebbaren Rahmen. Die horizontal geführten Kabel werden in einer vertikalen Ebene in einem bestimmten Abstand übereinander gehalten und in Leitungspfade . bildenden rohrartig ausgebildeten Federsträngen geführt. Zum Wechseln eines Kabels wird der Rahmen auf oder ab bewegt bis das gewünschte Kabel in der Bearbeitungsachse liegt. Vorgängig wird die Kabelrückzugstation bestehend aus mindestens einer Klemmvorrichtung und einer Bogenbildungseinrichtung aktiviert, wobei das freie Ende des Kabels in die Kabeldüse zurückgezogen wird. Mit der Deaktivierung der Kabelrückzugstation wird das Kabel aus der Kabeldüse mit einem bestimmten Überstand herausgeschoben.

Ein Nachteil der bekannten Einrichtung liegt darin, dass mit den Leitungspfade bildenden rohrartig ausgebildeten Federsträngen ein bestimmter Abstand der übereinander gehaltenen Kabel vorgegeben ist. Pro Meter Rahmenhöhe können nur eine bestimmte Anzahl Kabel gehalten werden. Bei einer grösseren Anzahl zu haltenden Kabeln wird der Rahmen des Kabelwechslers entsprechend schwerfällig. Im weiteren wirkt sich der Durchhang des Kabels nach dem Öffnen des Richtapparates nachteilig auf die Zentrierung des Kabels aus.

Hier will die Erfindung Abhilfe schaffen. Die Erfindung, wie sie in Anspruch 1 gekennzeichnet ist, löst die Aufgabe, die Nachteile der bekannten Einrichtung zu vermeiden und eine Kabelverarbeitungseinrichtung mit einem Kabelwechsler vorzuschlagen, mittels dem ein Kabelwechsel störungsfrei durchführbar ist.

Die durch die Erfindung erreichten Vorteile sind im wesentlichen darin zu sehen, dass die Kabel im Kabelwechsler übereinander dichter angeordnet werden können und somit die Anzahl Kabel pro Meter Rahmenhöhe wesentlich vergrössert werden kann. Bei weniger hoch gebauten Rahmen muss weniger Masse bewegt werden, was wiederum kürzere Zeiten beim Kabelwechsel möglich macht.

Ausserdem kann der Fangbereich der Rollen der Richteinheit verkleinert werden. Die Kehltiefe der Rollen wird kleiner, was sich wiederum günstig auf den Rollenabstand auswirkt. Im Bereich der Kabeltransporteinheit entstehen keine Kabelstaus, verursacht durch lose Kabel oder Kabelschlaufen, die gegen die in Kabeltransportrichtung nachfolgende Kabelführung geschoben werden.

Weiter vorteilhaft ist, dass die freien Kabelenden nach einem Kabelwechsel nicht nachgeschnitten werden müssen, weil die freien Kabelenden festgehalten werden. Die freien Kabelenden sind auch nach einer Vertikalbewegung des Kabelwechsler zur Übernahme für die Weiterbearbeitung präzise positioniert.

Anhand der beiliegenden Figuren wird die vorliegende Erfindung näher erläutert.

Es zeigen:
Fig. 1
   eine Kabelverarbeitungseinrichtung mit einem Kabelwechsler,
Fig. 2
   den Kabelwechsler mit einem losen Kabel,
Fig. 3
   eine aus Richtrollen gebildete Richtstrecke,
Fig. 4
   einen Richtvorgang in der Richtstrecke,
Fig. 5
   Einzelheiten einer auslaufseitigen Klemmeinheit,
Fig. 6
   Einzelheiten einer einlaufseitigen Klemm-/Rückzugeinheit,
Fig. 7
   die Klemm-/Rückzugeinheit in der Stellung beim Kabeltransport und
Fig. 8
   die Klemm-/Rückzugeinheit in der Stellung beim Kabelrückzug.

Fig. 1 zeigt eine Kabelverarbeitungseinrichtung 1 mit einem Kabelwechsler 2. Der Kabelwechsler 2 steht senkrecht zu einer Grundplatte 3, an der eine Richteinheit 4 und eine Kabeltransporteinheit 5 angeordnet ist. Nicht dargestellt ist eine auslaufseitige Kabeltrenneinrichtung. Der Kabelwechsler 2 ist in der mit einem Pfeil P1 gezeigten Richtung auf oder ab bewegbar und besteht aus einem Rahmen 2.1 mit horizontalen Rahmenteilen 2.11 und vertikalen Rahmenteilen 2.12. Nicht dargestellt ist ein Antrieb für die Auf-/Abbewegung des Rahmens 2.1. An den vertikalen Rahmenteilen 2.12 sind Kabelführungen 6 angeordnet, wobei in Kabeltransportrichtung P2 gesehen einlaufseitig Kabelführungen mit Klemm-/Rückzugeinheiten 7 und auslaufseitig Kabelführungen mit Klemmeinheiten 8 vorgesehen sind. Die Kabelführungen 6,7,8 sind beispielsweise in 6er Blöcken an den vertikalen Rahmenteilen 2.12 anbaubar und dienen der Halterung, Führung, Klemmung und Rückzuges von mit 9 bezeichneten Kabeln. Die einlaufseitig zugeführten Kabel 9 befinden sich beispielsweise auf Spulen oder in Fässern. Die einlaufseitigen Klemm-/Rückzugeinheiten 7 sind mittels einer an der Grundplatte 3 angeordneten ersten Betätigungseinrichtung 10, beispielsweise ein Pneumatikzylinder schaltbar. Die auslaufseitigen Klemmeinheiten 8 sind mittels einer an der Grundplatte 3 angeordneten zweiten Betätigungseinrichtung 11, beispielsweise ein Pneumatikzylinder schaltbar. Aufbau und Funktionsweise der Klemm-/Rückzugeinheiten 7 und der Klemmeinheiten 8 sind weiter unten erläutert.

Betätigungseinrichtungen 10,11, Klemm-/Rückzugeinheit 7 und Klemmeinheit 8 bilden eine Spanneinrichtung zum Spannen eines Kabels 9 im Kabelwechsler 2, welches Kabel 9 momentan nicht in Kabeltransportrichtung P2 transportiert wird.

Die im Kabelwechsler 2 übereinander angeordneten Kabel 9 können unterschiedliche Querschnitte, Farben, Isolationen, Leiterbeschaffenheiten usw. aufweisen. Je nach dem zu verabeitenden Kabeltyp wird der Rahmen 2.1 auf bzw. ab bewegt bis das gewünschte Kabel 9 auf der Höhe der Richteinheit 4 und der Kabeltransporteinheit 5 liegt.

Vor der Weiterverarbeitung durchlaufen die Kabel 9 eine Richtstrecke. Von der Kabellängsachse abweichende Kabel 9 mit beispielsweise Krümmungen, Biegungen, Knicken oder dergleichen werden mittels der Richteinheit 4 gerichtet, wobei je Seite des Kabels 9 eine Richteinheit 4 vorgesehen ist. Jede Richteinheit 4 ist in der mit einem Pfeil P3 gezeigten Richtung bewegbar. Beim Richtvorgang ist die Richtstrecke geschlossen, wobei Richtrollen 15 die Richtstrecke bilden. Bei der Auf-/Abbewegung des Kabelwechslers 2 ist die Richtstrecke offen, wobei die Richteinheiten 4 gelüftet bzw. zurückgezogen sind.

Das zum Richten vorgesehene Kabel 9 wird von einer je Seite des Kabels 9 vorgesehenen Kabeltransporteinheit 5 in der Kabeltransportrichtung P2 bewegt. Jede Kabeltransporteinheit 5 ist in der mit einem Pfeil P4 gezeigten Richtung bewegbar. Beim Transportvorgang ist die Transportstrecke geschlossen, wobei mittels Bandantrieb 12 angetriebene Riemen die Transportstrecke bilden. Bei der Auf-/Abbewegung des Kabelwechslers 2 ist die Transportstrecke offen, wobei die Transporteinheiten 5 gelüftet bzw. zurückgezogen sind.

Fig. 2 zeigt den Kabelwechsler 2 mit einem losen Kabel 9. Insbesondere dünne Kabel 9 haben nach dem Öffnen der Richtstrecke bzw. der Transportstrecke einen Durchhang 13 im Richtstreckenbereich bzw. im Transportstreckenbereich. Ausserdem hat das Kabel 9 im Richtstreckenbereich eine von der Richtstrecke ausgehende schwache Wellenform 14. Kabel 9 mit Durchhang 13 und/oder Wellen 14 erschweren oder verunmöglichen insbesondere bei dicht übereinander angeordneten Kabeln 9 das Schliessen der Richtstrecke bzw. der Transportstrecke.

Fig. 3 zeigt eine aus Richtrollen 15 gebildete Richtstrecke. Die Richtrollen 15 der je auf einer Seite des Kabels 9 angeordneten Richteinheit 4 zwingen das Kabel 9 zu einem wellenförmigen Durchlauf durch die Richtstrecke. Wie aus Fig. 4 ersichtlich ist, sind die Richtrollen 15 so angeordnet, dass das Kabel 9 einlaufseitig stark und in der Kabeltransportrichtung P2 abnehmend ausgelenkt wird. Je dünner das zu richtende Kabel 9 umso mehr Richtrollen 15 sind notwendig.

Fig. 5 zeigt Einzelheiten der auslaufseitigen Klemmeinheit 8 zum Festhalten des Kabels 9 vor der nicht dargestellten Kabeltrenneinheit. Die Klemmeinheit 8 besteht aus einem nicht dargestellten Gehäuse zum Führen des Kabels 9 und aus einem im Gehäuse angeordneten Klemmelement 16 zum Festhalten des Kabels 9, wobei das Klemmelement 16 mittels der zweiten Betätigungseinrichtung 11 aktivierbar ist. Aufbau und Funktion des Klemmelementes 16 entspricht dem in den Fig. 6 bis 8 erläuterten Klemmelement der Klemm-/Rückzugeinheit 7.

Fig. 6 bis 8 zeigen Einzelheiten der einlaufseitigen Klemm-/Rückzugeinheit 7 zum Festhalten und Zurückziehen des Kabels 9, wobei Fig. 7 die Klemm-/Rückzugeinheit 7 in der Stellung beim Kabeltransport und Fig. 8 die Klemm-/Rückzugeinheit 7 in der Stellung beim Kabelrückzug darstellen.

Die Klemm-/Rückzugeinheit 7 besteht aus einem Gehäuse 17 zum Führen des Kabels 9 und aus einem im Gehäuse angeordneten Rückzugelement 18 für den Kabelrückzug und einem im Gehäuse 17 angeordneten Klemmelement 19 zum Festhalten des Kabels 9. Das Kabel 9 ist in einem Kabelkanal 20 des Gehäuses 17 geführt und durchläuft das Klemmelement 19 und das Rückzugelement 18.

Das Klemmelement 19 ist wie folgt aufgebaut: In einer Bohrung 21 des Gehäuses 17 ist eine Stellschraube 22 angeordnet, die auf eine in der Bohrung 21 angeordnete Druckfeder 23 einwirkt. Die Druckfeder 23 wirkt auf einen verschiebbaren Zylinder 25 ein. Falls der Zylinder 25 wie in Fig. 7 gezeigt mit einem Anschlag 26 am Gehäuse 17 anliegt, läuft das Kabel 9 frei durch eine Bohrung 25.1 des Zylinders 25. Falls der Zylinder 25 wie in Fig. 8 gezeigt frei ist, wird das Kabel 9 gegen den Kabelkanal 20 gepresst und festgeklemmt. Die Klemmkraft ist mittels der Stellschraube 22 einstellbar.

Das Rückzugelement 18 ist wie folgt aufgebaut: In einer Bohrung 27 des Gehäuses 17 ist eine Stellschraube 28 angeordnet, die auf eine in der Bohrung 27 angeordnete Druckfeder 29 einwirkt. Die Druckfeder 29 wirkt auf einen Halbrundkopf 31 eines Zylinders 32 ein. Falls der Zylinder 32 wie in Fig. 7 gezeigt mit einem Anschlag 33 am Gehäuse 17 anliegt, läuft das Kabel 9 frei am Halbrundkopf 31 des Zylinders 32 vorbei. Falls der Zylinder 32 wie in Fig. 8 gezeigt frei ist, bildet der Halbrundkopf 31 im Gehäuse 17 eine Kabelschlaufe 34. Ein im Gehäuse 17 angeordnete Umlenkung 35, beispielsweise ein Stift verhindert Kabelverletzungen und erleichtert die Schlaufenbildung. Durch die Kabelmehrlänge im Gehäuse 17 wird das Kabel 9 auslaufseitig gespannt. Die von der Kabelstärke abhängige Spannkraft ist mittels der Stellschraube 28 einstellbar.

Der Zylinder 32 weist einen Ausleger 36 auf, der von einem Stössel 37 der ersten Betätigungseinrichtung 10, beispielsweise ein Pneumatikzylinder betätigbar ist und dabei auch den Zylinder 25 betätigt. Bei ausgefahrenem Stössel 37 ist das Rückzugelement 18 und das Klemmelement 19 in der in Fig. 7 gezeigten Lage, in der ein Kabeltransport in Kabeltransportrichtung P2 möglich ist. Bei eingefahrenem Stössel 37 gemäss Fig. 8 sind die Druckfedern 23,29 bestimmend, wobei das Kabel 9 wie oben erläutert einlaufseitig geklemmt wird und auslaufseitig zurückgezogen wird.

## Patentansprüche

1. Kabelverarbeitungseinrichtung mit Kabelwechsler zum Halten von mehreren Kabeln, wobei das zu verarbeitende Kabel aus den Kabeln des Kabelwechslers mit Kabeltransporteinrichtung wählbar und der Verarbeitung zuführbar ist,
**dadurch gekennzeichnet,**
**dass** eine Spanneinrichtung (7,8,10,11) zum Spannen je eines momentan nicht in der Kabeltransportrichtung (P2) transportierten Kabels (9) des Kabelwechslers (2) vorgesehen ist und die Spanneinrichtung (7,8,10,11) aus einer Klemmeinheit (8,11) und aus einer Klemm-/Rückzugeinheit (7,10) besteht, wobei ein Rückzugelement (18) der Klemm-/Rückzugeinheit (7,10) zwischen der Klemmeinheit (8,11) und einem Klemmelement (19) der Klemm-/Rückzugeinheit (7,10) angeordnet ist.

2. Kabelverarbeitungseinrichtung nach Anspruch 1,
**dadurch gekennzeichnet,**
**dass** der Kabelwechsler (2) einlaufseitig je Kabel (9) eine betätigbare Klemm-/Rückzugeinheit (7) und auslaufseitig eine betätigbare Klemmeinheit (8) aufweist.

3. Kabelverarbeitungseinrichtung nach Anspruch 2,
**dadurch gekennzeichnet,**
**dass** die Klemm-/Rückzugeinheit (7) ein Gehäuse (17 mit Kabelführungseigenschaften, einen im Gehäuse (17) angeordneten, entgegen einer Federkraft betätigbaren Rückzugzylinder (32) und einen im Gehäuse (17) angeordneten, entgegen einer Federkraft betätigbaren Klemmzylinder (25) aufweist.

4. Kabelverarbeitungseinrichtung nach Anspruch 3,
**dadurch gekennzeichnet,**
**dass** die Zylinder (25,32) im betätigten Zustand den Kabeltransport in Kabeltransportrichtung (P2) erlauben und der Klemmzylinder im unbetätigten Zustand das Kabel (9) im Gehäuse (17) festklemmt und der Rückzugzylinder (32) im unbetätigten Zustand das Kabel (9) in das Gehäuse (17) zurückzieht.

5. Kabelverarbeitungseinrichtung nach Anspruch 2,
**dadurch gekennzeichnet,**
**dass** die Klemmeinheit (8) ein Gehäuse mit Kabelführungseigenschaften und einen im Gehäuse angeordneten, entgegen einer Federkraft betätigbaren Klemmzylinder aufweist.

6. Kabelverarbeitungseinrichtung nach einem der vorhergehenden Ansprüche,
**dadurch gekennzeichnet,**
**dass** einlaufseitig eine Betätigungseinrichtung (10) zur Betätigung der Zylinder (25,32) der Klemm-/Rückzugeinheit (7) und auslaufseitig eine Betätigungseinrichtung (11) zur Betätigung des Zylinders der Klemmeinheit (8) vorgesehen sind.

## Claims

1. Cable processing equipment with a cable changer for holding several cables, wherein the cable to be processed is selectable from the cables of the cable changer by a cable transport device and can be fed for processing, **characterised in that** a clamping device (7, 8, 10, 11) for clamping each cable (9), which is not at that moment transported in the cable transport direction (P2), of the cable changer (2) is provided and the clamping device (7,8,10, 11) consists of clamping unit (8, 11) and a clamping/retracting unit (7, 10), wherein a retracting element (18) of the clamping/retracting unit (7, 10) is arranged between the clamping unit (8, 11) and a clamping element (19) of the clamping/retracting unit (7, 10).

2. Cable processing equipment according to claim 1, **characterised in that** the cable changer (2) has at the inlet side for each cable (9) an actuable clamping/retracting unit (7) and at the outlet side an actuable clamping unit (8).

3. Cable processing equipment according to claim 2, **characterised in that** the clamping/retracting unit (7) comprises a housing (17) with cable guide capabilities, a retraction cylinder (32) arranged in the housing (17) and actuable against a spring force and a clamping cylinder (25) arranged in the housing (17) and actuable against a spring force.

4. Cable processing equipment according to claim 3, **characterised in that** the cylinders (25, 32) in the actuated state permit cable transport in the cable transport direction (P2) and the clamping cylinder in non-actuated state firmly clamps the cable (9) in the housing (17) and the retraction cylinder (32) in the non-actuated state draws the cable (9) back into the housing (17).

5. Cable processing equipment according to claim 2, **characterised in that** the clamping unit (8) comprises a housing with cable guide capabilities and a clamping cylinder arranged in the housing and actuable against a spring force.

6. Cable processing equipment according to any one of the preceding claims, **characterised in that** an actuating device (10) for actuation of the cylinders (25, 32) of the clamping/retracting unit is provided at the inlet side and an actuating device (11) for actuating the cylinder of the clamping unit (8) is provided at the outlet side.

## Revendications

1. Dispositif de traitement de câbles avec un changeur de câbles pour tenir plusieurs câbles, le câble à traiter pouvant être choisi parmi les câbles du changeur avec un dispositif de transport de câbles, et être amené vers le traitement,
**caractérisé en ce qu'**il est prévu un dispositif de tension (7, 8, 10, 11) pour tendre un câble (9) du changeur (2) qui, momentanément, n'est pas transporté dans le sens de transport de câbles (P2), et le dispositif de tension (7, 8, 10, 11) se compose d'une unité de serrage (8, 11) et d'une unité de serrage/rétraction (7, 10), un élément de rétraction (18) de l'unité de serrage/rétraction (7, 10) étant disposé entre l'unité de serrage (8, 11) et un élément de serrage (19) de l'unité de serrage/rétraction (7, 10).

2. Dispositif de traitement de câbles selon la revendication 1, **caractérisé en ce que** le changeur de câbles (2) comporte pour chaque câble (9) une unité de serrage/rétraction apte à être actionnée (7), côté entrée, et une unité de serrage apte à être actionnée (8), côté sortie.

3. Dispositif de traitement de câbles selon la revendication 2, **caractérisé en ce que** l'unité de serrage/rétraction (7) comporte un boîtier (17) qui a des propriétés de guidage de câbles, un cylindre de rétraction (32) qui est disposé dans le boîtier (17) et qui est apte à être actionné à l'encontre d'une force de ressort, et un cylindre de serrage (25) qui est disposé dans le boîtier (17) et qui est apte à être actionné à l'encontre d'une force de ressort.

4. Dispositif de traitement de câbles selon la revendication 3, **caractérisé en ce que** les cylindres (25, 32), à l'état actionné, permettent le transport des câbles dans le sens de transport de câbles (P2), le cylindre de serrage, à l'état non actionné, bloque le câble (9) dans le boîtier, et le cylindre de rétraction (32), à l'état non actionné, rétracte le câble (9) dans le boîtier (17).

5. Dispositif de traitement de câbles selon la revendication 2, **caractérisé en ce que** l'unité de serrage (8) comporte un boîtier qui a des propriétés de guidage de câbles, et un cylindre de serrage qui est disposé dans le boîtier et qui est apte à être actionné à l'encontre d'une force de ressort.

6. Dispositif de traitement de câbles selon l'une des revendications précédentes, **caractérisé en ce qu'**il est prévu côté entrée un dispositif d'actionnement (10) pour actionner les cylindres (25, 32) de l'unité de serrage/rétraction (7), et côté sortie un dispositif d'actionnement (11) pour actionner le cylindre de l'unité de serrage (8).
